# EUROPÄISCHE PATENTSCHRIFT

(11) **EP 0 212 473 B1**
(45) Veröffentlichungstag und Bekanntmachung des Hinweises auf die Patenterteilung: **24.05.1989**
(21) Anmeldenummer: 86110933.8
(22) Anmeldetag: 07.08.1986
(51) Int. Cl.: F28D 15/02

(54) **Druckgesteuertes Wärmerohr**
Heat pipe controlled by pressure
Tube caloporteur commandé par la pression

(30) Priorität: 19.08.1985 LU 86046
(43) Veröffentlichungstag der Anmeldung: 04.03.1987
(73) Patentinhaber: EUROPÄISCHE ATOMGEMEINSCHAFT (EURATOM), L-1019 Luxembourg (LU)
(72) Erfinder: Bassani, Carlo, I-21027 Ispra (IT); Busse, Claus A.O., I-21038 Arolo Di Leggiuno (IT)
(74) Vertreter: Weinmiller, Jürgen

(56) Entgegenhaltungen:
- GB-A- 2 117 104
- PROCEEDINGS PART II, 5TH INTERNATIONAL HEAT PIPE CONFERENCE, Tsukuba Science City, 14.-18. Mai 1984, Seiten 15-47, Japan Technology & Economics Center Inc., Tokyo, Japan; F. POLASEK: "Heat pipe research and development in east european countries"
- P. DUNN et al.: "Heat pipes", Ausgabe 3, 1982, Seiten 226-231, Pergamon Press, Oxford, GB
- SOVIET INVENTIONS ILLUSTRATED, Woche K/22, 13. Juli 1983, Zusammenfassung Nr. 53542; & SU-A-217 083 (BIOTECH. RES. INST.) 15-07-1982
- SOVIET INVENTIONS ILLUSTRATED, Woche E/22, 14. Juli 1982, Zusammenfassung Nr. 45362; & SU-A-838 058 (KUZBASS POLY) 30-07-1981

## Beschreibung

Die Erfindung bezieht sich auf ein druckgesteuertes Wärmerohr, bestehend aus einem ein Wärmeträgermedium enthaltenden geschlossenen Gefäß mit einer Wärmequelle, an der das Wärmeträgermedium verdampft, und einer senkrecht angeordneten Wärmesenke in Form einer Kühlzone, wobei am oberen Ende der Kühlzone ein nichtkondensierbares Inertgas unter regelbarem Druck in das Gefäß einspeisbar ist.

Druckgesteuerte Wärmerohre sind z.B. aus der Zeitschrift "Wärme- und Stoffübertragung", Band 19, 1985, Seiten 67 bis 71 bekannt. Die Temperatur solcher Wärmerohre wird durch die Größe eines Inertgasstopfens in der Kühlzone beeinflußt. Will man die Temperatur des Wärmeofens anheben, dann steigert man den Inertgasdruck, wodurch die vom Wärmeträgermedium erreichbare gekühlte Fläche der Kühlzone verringert wird.

Besonders bei niedrigen Betriebsdrücken hat sich gezeigt, daß sich an der Grenzfläche zwischen dem dampfförmigen Wärmeträgermedium und dem Inertgas in der Kühlzone eine Nebelzone ausbildet und daß Dampftröpfchen weit in den Bereich des Inertgasstopfens nach oben gerissen werden. Es kann dann passieren, daß der Dampf an der wesentlich kühleren Wand im Bereich des Inertgasstopfens nicht nur kondensiert, sondern sogar als fester Stoff abgelagert wird. Dieser Effekt wird noch verstärkt durch die natürliche Konvektion des Edelgases, das im Axialbereich der Kühlzone aufsteigt und im kühleren Wandbereich wieder nach unten fällt.

Besonders groß ist diese Gefahr während eines Regelübergangs des Wärmerohrs auf niedrigere Temperatur, da dann ein Teil des Inertgases abgezogen wird.

Aufgabe der Erfindung ist es, ein Wärmerohr der eingangs genannten Art so zu verbessern, daß Feststoffablagerungen in der Kühlzone nicht mehr auftreten können, und zwar selbst dann nicht, wenn der Inertgasdruck zu Regelzwecken rasch geändert wird.

Diese Aufgabe wird erfindungsgemäß dadurch gelöst, daß vom oberen Ende der Kühlzone entlang des zentralen Bereichs dieser Zone ein gut wärmeleitender Verdrängungskörper nach unten ragt und daß dieser Verdrängungskörper zumindest in seinem oberen Teil Ablenkbleche trägt, die den Zwischenraum zwischen der gekühlten Wand und dem Verdrängungskörper in eine Vielzahl von miteinander in Verbindung stehenden Volumen unterteilen. Vorzugsweise sind die Ablenkbleche als Spiralrippen ausgebildet.

Die Spiralrippen dienen zum einen dazu, den Weg zu verlängern, den Kondensattröpfchen auf ihrem Weg nach oben nehmen müssen, so daß sie gar nicht mehr bis in den kältesten Bereich der Kühlwand kommen, und zum anderen dazu, die Konvektionsströmung des Inertgases im axialen Bereich der Kühlzone zu behindern.

Der Verdrängungskörper trägt zur Lösung der der Erfindung zugrundeliegenden Aufgabe dadurch bei, daß er zum einen den Axialbereich der Kühlzone besetzt und damit Kondensattröpfchen frühzeitig in Richtung auf die gekühlte Wand ablenkt, und zum anderen dadurch, daß er den axialen Bereich der Kühlzone oberhalb der Dampfzone auf einer hohen Temperatur hält, bei der Feststoffablagerungen nicht möglich sind.

Wärmerohre mit Verdrängungskörpern in der Kondensationszone sind an sich bekannt, z.B. aus "Proceedings Part II, 5th International Heat Pipe Conference, Tsukuba Science City, 14.-18. Mai 1984, Seite 47.

Vorzugsweise sind die Spiralrippen dachförmig nach außen geneigt, so daß Kondensat durch Schwerkraft nach außen in Richtung auf die Kaminwand abfließen kann.

Es ist nicht notwendig, aber aus fertigungstechnischen Gründen sinnvoll, daß die Spiralrippen als eingängige Schraube ausgebildet sind. Möglich wäre es beispielsweise auch, die Rippenstruktur zu unterbrechen und mindestens zwei hintereinanderliegende eingängige Schrauben auszubilden, von denen die eine beispielsweise rechtsgängig und die andere linksgängig sein könnte oder von denen die eine einen größeren Schraubengang als die andere besitzt.

Nachfolgend wird die Erfindung anhand eines bevorzugten Ausführungsbeispiels mithilfe zweier Figuren näher erläutert.
Fig. 1 zeigt im Querschnitt einen Wärmerohrofen mit einem erfindungsgemäßen druckgesteuerten Wärmerohr.
Fig. 2 zeigt in vergrößertem Maßstab ein Detail aus Fig. 1.

Der in Fig. 1 dargestellte Wärmerohrofen besteht aus einem doppelwandigen horizontalen Wärmerohr 1, das einen Ofenkanal 2 koaxial umgibt. Im Bereich zwischen den beiden Wänden des Wärmerohrs 1 befindet sich ein Wärmeträgermedium, z.B. Wasser, Caesium oder Natrium, das an einer Wärmequelle 3 verdampft und an einer Wärmesenke 4 kondensiert. Die Wärmequelle 3 wird beispielsweise von einer Widerstandsheizung gebildet, die in eine das Wärmerohr 1 umgebende Isolierung 5 eingefügt ist und das Wärmerohr 1 von außen aufheizt. Die Wärmesenke 4 wird von einem Kamin gebildet, der an das Wärmerohr 1 angeschlossen ist und senkrecht nach oben aus der Isolierung 5 herausragt. Die Au- ßenwand des Kamins ist im oberen Bereich gekühlt, beispielsweise mithilfe einer Wasserkühlung 6. An einem Deckel 7 des Kamins mündet eine Inertgasleitung 14, z.B. eine Heliumleitung, durch die der oberste Kaminbereich mit einem Inertgasstopfen 8 versehen werden kann. Durch geeignete Wahl des Heliumdrucks kann die Grenzschicht 9 zwischen dem dampfförmigen Wärmeträgermedium in dem Wärmerohr 1 und dem Inertgasstopfen 8 vertikal verschoben werden, so daß ein mehr oder minder großer Bereich der gekühlten Wand als Wärmesenke 4 für das Wärmeträgermedium verfügbar ist. Die Heliumeinspeisung erfolgt durch einen nicht dargestellten Regelkreis, der die Temperatur im Ofen 2 an einer Solltemperatur orientiert.

Fig. 2 zeigt vergrößert das obere Ende des Kamins mit der Wasserkühlung 6 und der Grenzschicht 9 zwischen dem Inertgasstopfen 8 und dem Dampf des Wärmeträgermediums. In diesen Kamin ragt axial von oben durch den Deckel 7 gehalten ein Verdrängungskörper 11 hinein, der aus einem gut wärmeleitfähigen Metall besteht. Der Verdrängungskörper 11 reicht bis unterhalb des Mindestniveaus der Grenzschicht 9, so daß seine Spitze stets in das dampfförmige Wärmeträgermedium eintaucht. Die obere Hälfte dieses Verdrängungskörpers 11 trägt Spiralrippen 12, die fast bis an die mit Kapillarrillen 13 versehene Wand des Kamins reichen.

Der erfindungsgemäße Verdrängungskörper 11 lenkt die Tröpfchen seitlich ab und verringert Konvektionseffekte, da die Dampfpartikel frühzeitig aus dem axialen Bereich nach außen in Richtung auf die gekühlte Kaminwand gedrängt werden. Zugleich hält der Verdrängungskörper 11, dessen unteres Ende in den heißen Dampf des Wärmeträgermediums eintaucht, die Spiralrippen 12 auf einer gegenüber der Wand hohen Temperatur, so daß dort keine Feststoffablagerungen zu befürchten sind, die den Ofen 2 unbrauchbar machen könnten. Diese Einflüsse des erfindungsgemäßen Verdrängungskörpers 11 fördern also die Stabilität unter Normalbedingungen.

Bei gewünschten Änderungen des Betriebszustands, insbesondere bei einer Absenkung der Ofentemperatur durch Verkleinerung des Inertgasstopfens 8 wird ebenfalls die Gefahr von bis in die oberen Bereiche des Kamins vordringenden Kondensattröpfchen beseitigt, während ohne den erfindungsgemäßen Verdrängungskörper 11 in diesem Fall sogar in die Heliumleitung 14 Kondensattröpfchen eindringen können.

Schließlich bringt der erfindungsgemäße Verdrängungskörper 11 auch Sicherheitsvorteile bei einem Unfall, bei dem die Heliumzuleitung 14 bricht. In diesem Fall muß der dann aufsteigende Dampfstrom des Wärmeträgermediums die ganzen Spiralen 12 durchlaufen, ehe er durch die gebrochene Heliumleitung 14 austreten kann. Hier wirkt der Verdrängungskörper 11 somit als Kondensationsfalle und verhindert ein Austreten des Wärmeträgermediums.

Das Wärmerohr kann auch eine andere Form als die eines doppelwandigen koaxialen Rohrs besitzen. Das Wärmerohr braucht nicht waagerecht zu liegen, sondern kann auch geneigt sein oder senkrecht stehen. Während bei einer waagerechten Wärmerohrmontage wichtig ist, daß alle Innenwände mit Kapillarstrukturen versehen sind, damit alle Wände stets mit flüssigem Wärmeträgermedium benetzt sind, könnte bei einer Senkrechtmontage die Benetzung auch ohne Kapillarstrukturen alleine durch die Schwerkraft erfolgen. Der Kamin könnte auch schräg auf dem Wärmerohr aufgesetzt werden, wenn nur dafür gesorgt wird, daß er höher als letzteres liegt.

Die Spiralrippen 12 könnten durch anders geformte Einbauten ersetzt werden, z.B. durch pagoden- ähnliche Abweisbleche, die als Schikanen für die Dampfströmung wirken und ebenfalls den Ringraum zwischen dem Verdrängungskörper und der gekühlten Wand in zahlreiche miteinander in Verbindung stehende Teilvolumen unterteilen.

Je nach den zulässigen Druckverlusten entlang der Kühlzone kann man die Spiralschraube auch als mehrgängige Schraube ausbilden, die eine größere Steigung als eine eingängige Schraube haben kann, ohne daß die einzelnen Teilvolumen dadurch vergrößert würden.

## Patentansprüche

1. Druckgesteuertes Wärmerohr, bestehend aus einem ein Wärmeträgermedium enthaltenden geschlossenen Gefäß mit einer Wärmequelle, an der das Wärmeträgermedium verdampft, und einer senkrecht angeordneten Wärmesenke in Form einer Kühlzone, wobei am oberen Ende der Kühlzone ein nichtkondensierbares Inertgas unter regelbarem Druck in das Gefäß einspeisbar ist, dadurch gekennzeichnet, daß vom oberen Ende der Kühlzone aus entlang des zentralen Bereichs dieser Zone ein gut wärmeleitender Verdrängungskörper (11) nach unten ragt, und daß dieser Verdrängungskörper (11) zumindest in seinem oberen Teil Ablenkbleche (12) trägt, die den Zwischenraum zwischen dem Verdrängungskörper (11) und der gekühlten Wand dieser Zone in eine Vielzahl von miteinander in Verbindung stehenden Volumen unterteilt.

2. Wärmerohr nach Anspruch 1, dadurch gekennzeichnet, daß die Ablenkbleche als Spiralrippen (12) ausgebildet sind, die bis in die Nähe der gekühlten Wand reichen.

3. Wärmerohr nach Anspruch 2, dadurch gekennzeichnet, daß die Spiralrippen (12) dachförmig nach außen geneigt sind.

## Claims

1. A pressure-controlled heat pipe consisting of a closed recipient containing a heat carrying medium with a heat source where the heat carrying medium vaporizes, and a vertically disposed heat drain in the form of a cooling zone, a non-condensable inert gas being susceptible to be fed under controllable pressure into the recipient at the upper end of the cooling zone, characterized in that a thermally conductive displacement body (11) extends downwards from the upper end of the cooling zone along the central area of said zone, and that this displacement body (11) carries at least in its upper part deflection sheets (12), which divide the interspace between the displacement body (11) and the cooled wall of this zone into a plurality of interconnected volumes.

2. A heat pipe according to claim 1, characterized in that the deflection sheets have the form of helical ribs (12), which extend into the vicinity of the cooled wall.

3. A heat pipe according to claim 2, characterized in that the helical ribs (12) have a roof-shaped inclination to the outside.

## Revendications

1. Tube caloporteur commandé par la pression, composé d'une enceinte fermée contenant un agent caloporteur avec une source de chaleur où l'agent caloporteur condense, et un puits de chaleur disposé verticalement et formant une zone de refroidissement, un gaz inerte non condensable pouvant être introduit dans l'enceinte à l'extrémité supérieure de la zone de refroidissement, caractérisé en ce qu'en partant de l'extrémité supérieure de la zone de refroidissement, un corps déplaceur (11) bon conducteur de chaleur s'étend vers le bas le long de la partie centrale de ladite zone, et en ce que ce corps déplaceur (11) porte au moins dans sa partie supérieure des tôles déflectrices (12) qui subdivisent l'espace compris entre la paroi refroidie et le corps déplaceur (11) en une pluralité de volumes communiquant entre eux.

2. Tube caloporteur selon la revendication 1, caractérisé en ce que les tôles déflectrices assument la forme d'ailettes hélicoïdales (12), qui s'étendent jusqu'à proximité de la paroi refroidie.

3. Tube caloporteur selon la revendication 2, caractérisé en ce que les ailettes hélicoïdales (12) sont inclinées vers l'extérieur comme un toit.
